# EUROPÄISCHE PATENTANMELDUNG

(11) **EP 4 768 421 A1**
(43) Veröffentlichungstag der Anmeldung: **01.07.2026**
(21) Anmeldenummer: 25219677.9
(22) Anmeldetag: 01.12.2025
(51) Int. Cl.: B66F 9/075, B66F 9/14

(54) **SCHMALGANGSTAPLER**

(30) Priorität: 23.12.2024 DE 102024139611; 08.01.2025 DE 102025100463
(71) Anmelder: KION Warehouse Systems GmbH, 72766 Reutlingen-Mittelstadt (DE)
(72) Erfinder: Hendel, Jonas, 72138 Kirchentellinsfurt (DE)
(74) Vertreter: Patentship Patentanwaltgesellschaft

(57) **Zusammenfassung**

Die Erfindung betrifft einen Schmalgangstapler (1) mit einem Fahrzeugkörper (2) und einem am Fahrzeugkörper (2) angeordneten Hubgerüst (5), an dem ein Lastaufnahmemittel (7) anhebbar und absenkbar angeordnet ist, wobei das Lastaufnahmemittel (7) zum Bedienen von seitlich des Schmalgangstaplers (1) befindlichen Regalen ausgebildet ist und als in Fahrzeugquerrichtung (Q) verfahrbare Schwenkschubgabel (8) oder als in Fahrzugquerrichtung (Q) aus- und einfahrbare Teleskopschubgabel ausgebildet ist. Im Fahrzeugkörper (2) ist ein in Fahrzeugquerrichtung (Q) verstellbar angeordnetes Gegengewicht (26) angeordnet.

## Beschreibung

Die Erfindung betrifft einen Schmalgangstapler mit einem Fahrzeugkörper und einem am Fahrzeugkörper angeordneten Hubgerüst, an dem ein Lastaufnahmemittel anhebbar und absenkbar angeordnet ist, wobei das Lastaufnahmemittel zum Bedienen von seitlich des Schmalgangstaplers befindlichen Regalen ausgebildet ist und als in Fahrzeugquerrichtung verfahrbare Schwenkschubgabel oder als in Fahrzugquerrichtung aus- und einfahrbare Teleskopschubgabel ausgebildet ist.

Schmalgangstapler werden in Regalanlagen, beispielsweise Hochregalanlagen, für das Ein- und Auslagern von Paletten und Lasten in Regalfächern eines Regals eingesetzt. Der Schmalgangstapler bewegt sich im Betrieb längs einer Regalzeile in einem entsprechenden Regalgang einer Regalanlage. Mit dem Lastaufnahmemittel werden hierbei die seitlich des Schmalgangstaplers befindlichen Regalfächer des Regals bedient, um in einem Lagerspiel eine Palette bzw. eine Last auszulagern bzw. einzulagern. Das Lastaufnahmemittel ist hierzu als Schwenkschubgabel ausgebildet. Die Schwenkschubgabel ist in Fahrzeugquerrichtung am Hubgerüst bewegbar angeordnet ist. An dem Schubschlitten ist eine von zwei Gabelzinken gebildete Lastgabel um eine vertikale Schwenkachse verschwenkbar angeordnet, um Paletten bzw. Lasten auf beiden Seiten des Regalgangs in Regalfächer des Regals ein- bzw. auslagern zu können. Alternativ kann das Lastaufnahmemittel von einer in Fahrzugquerrichtung aus- und einfahrbare Teleskopschubgabel gebildet sein, die in Fahrzeugquerrichtung verlaufende und teleskopisch in Regalfächer des Regals ausfahrbare Gabelzinken aufweist.

Zum Einstapeln einer Palette mit einer darauf befindlichen Last wird mittels der in Fahrzeugquerrichtung verschiebbaren Schwenkschubgabel oder der in Fahrzeugquerrichtung aus- und einfahrbaren Teleskopschubgabel die darauf befindlichen Last in horizontaler Fahrzeugquerrichtung ausgeschoben und somit seitlich in ein Regalfach der Regalanlage eingeschoben und dort abgesenkt. Das Ausstapeln einer Palette mit einer darauf befindlichen Last erfolgt entsprechend, indem mittels der in Fahrzeugquerrichtung verschiebbaren Schwenkschubgabel oder der in Fahrzeugquerrichtung aus- und einfahrbaren Teleskopschubgabel die im Regalfach befindliche Last unterfahren, angehoben und dann aus dem Regalfach herausgezogen wird. Derartige Schmalgangstapler werden mit Hubgerüsten eingesetzt, die im vollständig nach oben ausgefahrenen Zustand eine Höhe von mehr als 15 Metern aufweisen.

Gattungsgemäße Schmalgangstapler sind aus der EP 1 258 451 B1 und der EP 1 468 958 B1 bekannt.

Bei derartigen Schmalgangstaplern wird die Resttragfähigkeit durch Kippversuche nach ISO 22915-21 begrenzt. Die Grundtragfähigkeit des Schmalgangstaplers gilt nur bis zu einer bestimmten Hubhöhe des Lastaufnahmemittels. Oberhalb dieser bestimmten Hubhöhe des Schmalgangstaplers gelten verringerte Resttragfähigkeiten. Limitierend für die Resttragfähigkeit sind oftmals die Kippversuche in seitlicher Richtung, d.h. in Fahrzeugquerrichtung. Für diese Kippversuche wird der Schmalgangstapler auf eine kippbare Plattform gestellt, welche langsam geneigt wird. In ISO 22915-21 sind Plattform-Winkel für die Plattform definiert, bei dem es noch nicht zum seitlichen Umkippen des Schmalgangstaplers um eine Kippachse bzw. Kipplinie kommen darf, die einer Linie parallel zur Fahrzeuglängsachse entspricht oder einer Linie entspricht, die durch ein Antriebsrad und ein vom Antriebsrad seitlich und in Fahrzeuglängsrichtung beabstandet angeordnetes Lastrad des Schmalgangstaplers verläuft.

Bei den Kippversuchen, die die Resttragfähigkeit bestimmen, wandert mit zunehmendem Kippwinkel der Plattform, auf der der Schmalgangstapler steht, der Gesamtschwerpunkt des Schmalgangstaplers in Fahrzeugquerrichtung in Richtung Kippachse/Kipplinie. Zum Kippen des Schmalgangstaplers kommt es, sobald der Gesamtschwerpunkt des Schmalgangstaplers die Kippachse/Kipplinie überschreitet.

Nachteilig auf den Gesamtschwerpunkt und dessen Lage in Fahrzeugquerrichtung des Schmalgangstaplers wirkt sich die Masse der mit dem Lastaufnahmemittel aufgenommenen Last, die Hubhöhe der Last und deren seitliche Ausschubposition aus. Dies führt dazu, dass Schmalgangstapler des Standes der Technik mit zunehmender Hubhöhe der Last und/oder zunehmender seitlicher Ausschubposition der Last eine deutlich verringerte Resttragfähigkeit aufweisen.

Der vorliegenden Erfindung liegt die Aufgabe zugrunde, einen Schmalgangstapler der eingangs genannten Gattung zur Verfügung zu stellen, der hinsichtlich der genannten Nachteile verbessert ist.

Diese Aufgabe wird erfindungsgemäß dadurch gelöst, dass im Fahrzeugkörper ein in Fahrzeugquerrichtung verstellbar angeordnetes Gegengewicht angeordnet ist.

Mit dem in Fahrzeugquerrichtung verstellbar angeordneten Gegengewicht ist es in einfacher Weise möglich, bei einem Schmalgangstapler die Lage des Gesamtschwerpunktes des Schmalgangstaplers zur Kipplinie/Kippachse derart zu beeinflussen und somit die Lage des Gesamtschwerpunktes des Schmalgangstaplers stabilitätserhöhend derart zu verändern, dass mit angehebener Last und/oder in Fahrzeugquerrichtung seitlich ausgeschobener Last eine erhöhte Resttragfähigkeit erzielt wird, so dass es mit dem erfindungsgemäßen Schmalgangstapler ermöglicht wird, schwere Lasten auch in hohen Hubhöhen seitlich in ein Regalfach einzulagern und auszulagern.

Gemäß einer vorteilhaften Ausgestaltungsform der Erfindung ist das Gegengewicht mittels eines Stellantriebs in Fahrzeugquerrichtung verstellbar, wobei der Stellantrieb mittels einer elektronischen Steuereinrichtung angesteuert ist. Mit einer elektronischen Steuereinrichtung, die den Stellantrieb zum seitlichen Verstellen des Gegengewichts ansteuert, kann in einfacher Weise im Bedarfsfall das Gegengewicht in Fahrzeugquerrichtung verstellt werden, um den Gesamtschwerpunkt des Schmalgangstaplers stabilitätserhöhend zu verändern.

Gemäß einer vorteilhaften Ausgestaltungsform der Erfindung ist die elektronische Steuereinrichtung ausgebildet, bei einer Ausschubbewegung des Lastaufnahmemittels in Fahrzeugquerrichtung in eine erste Richtung das Gegengewicht gegenläufig in Fahrzeugquerrichtung in eine zweite Richtung zu verstellen. Erfolgt eine Ausschubbewegung des Lastaufnahmemittels in Fahrzeugquerrichtung nach links, wird das Gegengewicht gegenläufig in Fahrzeugquerrichtung nach rechts verschoben. Erfolgt eine Ausschubbewegung des Lastaufnahmemittels in Fahrzeugquerrichtung nach rechts, wird das Gegengewicht gegenläufig in Fahrzeugquerrichtung nach links verschoben. Hierdurch kann in einfacher Weise erzielt werden, dass der Abstand des Gesamtschwerpunktes des Schmalgangstaplers bei seitlich ausgeschobener Last zur Kipplinie/Kippachse vergrößert wird, um eine erhöhte Resttragfähigkeit des Schmalgangstaplers bereitzustellen. Sofern die elektronische Steuereinrichtung die Ausschubbewegung des Lastaufnahmemittels ansteuert, kann die Ausschubbewegung des Lastaufnahmemittels und deren Richtung in einfacher Weise von der elektronischen Steuereinrichtung anhand eines mit der elektronische Steuereinrichtung in Verbindung stehenden Bedienelements, bespielweise eines Joysticks, erfasst werden, an dem eine Bedienperson des Schmalgangstaplers die Ausschubbewegung des Lastaufnahmemittels und deren Richtung vorgibt.

Gemäß einer vorteilhaften Ausgestaltungsform der Erfindung steht die elektronische Steuereinrichtung mit einem Hubhöhensensor in Verbindung, der ausgebildet ist, die Hubhöhe des Lastaufnahmemittels zu erfassen, wobei die elektronische Steuereinrichtung ausgebildet ist, nur oberhalb einer Grenzhubhöhe des Lastaufnahmemittels bei einer Ausschubbewegung des Lastaufnahmemittels in Fahrzeugquerrichtung in eine erste Richtung das Gegengewicht gegenläufig in Fahrzeugquerrichtung in eine zweite Richtung zu verstellen. Hierdurch wird in einfacher Weise erzielt, dass der Schmalgangstapler bei hohen Hubhöhen der Last eine erhöhte Resttragfähigkeit aufweist.

Gemäß einer vorteilhaften Ausgestaltungsform der Erfindung steht die elektronische Steuereinrichtung mit einem Lastsensor in Verbindung, der ausgebildet ist, das Lastgewicht einer auf dem Lastaufnahmemittel befindlichen Last zu erfassen, wobei die elektronische Steuereinrichtung ausgebildet ist, nur oberhalb eines Grenzlastgewichts der auf dem Lastaufnahmemittel angeordneten Last bei einer Ausschubbewegung des Lastaufnahmemittels in Fahrzeugquerrichtung in eine erste Richtung das Gegengewicht gegenläufig in Fahrzeugquerrichtung in eine zweite Richtung zu verstellen. Hierdurch wird in einfacher Weise erzielt, dass der Schmalgangstapler bei einer schweren handzuhabenden Last eine erhöhte Resttragfähigkeit aufweist, die das Ein- und Ausstapeln der Last in ein Regalfach ermöglicht.

Gemäß einer vorteilhaften Ausgestaltungsform der Erfindung weist der Schmalgangstapler ein in Fahrzeugquerrichtung mittig angeordnetes lenkbares Antriebsrad und zwei in Fahrzeugquerrichtung voneinander beabstandet angeordnete Lasträder aufweist, wobei die Lasträder in Fahrzeuglängsrichtung von dem Antriebsrad beabstandet angeordnet sind, wobei das Gegengewicht in Fahrzeuglängsrichtung zwischen dem Antriebsrad und den Lasträdern angeordnet ist. Bei einem Schmalgangstapler mit einem derartigen Drei-Rad-Fahrwerk, das von dem Antriebsrad und den beiden Lasträdern gebildet ist, kann mit einem Gegengewicht, das in Fahrzeuglängsrichtung zwischen dem Antriebsrad und den Lasträdern angeordnet ist und in Fahrzeugrichtung verstellbar ist, in effektiver Weise durch Verstellen des Gegengewichts in Fahrzeugquerrichtung der Abstand des Gesamtschwerpunktes des Schmalgangstaplers zur Kipplinie/Kippachse, die durch das Antriebsrad und das linke bzw. rechte Lastrad verläuft, vergrößert werden, um eine erhöhte Resttragfähigkeit bereitzustellen

Gemäß einer vorteilhaften Ausgestaltungsform der Erfindung weist der Schmalgangstapler ein im Fahrzeugkörper angeordnetes Batteriefach auf, in dem eine Traktionsbatterie angeordnet ist.

Gemäß einer vorteilhaften Ausgestaltungsform der Erfindung ist das Gegengewicht von mindestens einem Gewichtskörper, insbesondere einer Gewichtsplatte, gebildet. Mit einem zusätzlichen Gewichtskörper, beispielsweise einer Gewichtsplatte, die von einer oder mehreren Stahlplatten oder einem Gusskörper gebildet sein kann, kann die Funktion des verstellbaren Gegengewichts mit geringem Bauaufwand erzielt werden.

Gemäß einer vorteilhaften Ausgestaltungsform der Erfindung ist das Gegengewicht in vertikaler Richtung im Fahrzeugkörper unterhalb des Batteriefachs angeordnet. Hierdurch wird ein in vertikaler Richtung tiefe Lage des Gegengewichts erzielt, die sich günstig auf die mit dem Gegengewicht erzielte erhöhte Resttragfähigkeit auswirkt.

Gemäß einer vorteilhaften Ausgestaltungsform der Erfindung ist das Gegengewicht von der im Batteriefach angeordneten Traktionsbatterie gebildet. Die Funktion des Gegengewichts kann in einfacher Weise von der bereits im Schmalgangstapler angeordneten Traktionsbatterie erzielt werden, wenn diese im Bedarfsfall in Fahrzeugquerrichtung verstellt oder verschoben wird. Für die Funktion des Gegengewichts zur Erhöhung der Resttragfähigkeit des Schmalgangstaplers bei seitlich ausgeschobenem Lastaufnahmemittel ist somit keine zusätzliche Masse im Schmalgangstapler zu verbauen, sondern die Funktion des Gegengewichts wird von der bereits im Schmalgangstapler vorhandenen Masse des Gegengewichts, die in der Regel mehr als 1000kg beträgt, übernommen. Die Traktionsbatterie kann hierzu auf einer Rollenbahn im Fahrzeugquerrichtung verschiebbar angeordnet sein und mittels eines geeigneten Stellantriebs, beispielsweise eines hydraulischen oder elektrischen Stellantriebs, in Fahrzeugquerrichtung verschoben werden.

Die Erfindung weist eine Reihe von Vorteilen auf.

Das Gegengewicht stellt eine Masse dar, die in Fahrzeugquerrichtung und somit quer zur Fahrzeuglängsachse aus der Fahrzeugmitte heraus bewegt wird, gegenläufig zur Ausschubbewegung der auf dem Lastaufnahmemittel angeordneten Last.

Dadurch wird erzielt, dass sich der Abstand des Gesamtschwerpunkts des Schmalgangstaplers von der Kippachse/Kipplinie vergrößert, so dass der Schmalgangstapler eine erhöhte Resttragfähigkeit aufweist, d.h. der Schmalgangstapler kippt erst bei größerem Kippwinkel bzw. bei gleichem Kippwinkel kann eine schwerere Last mit dem Lastaufnahmemittel aufgenommen werden.

Das in Fahrzeugquerrichtung verschiebbare Gegengewichts wird vorteilhafterweise möglichst tief im Schmalgangstapler angeordnet, beispielsweise im Bereich des Batteriefachs. Die Funktion des Gegengewichts kann erreicht werden sowohl durch zusätzliche Massen, beispielswese einen zusätzlichen Gewichtskörper, beispielsweise eine oder mehrere Stahlplatten, oder durch Verschiebung einer bereits vorhandenen Masse des Schmalgangstaplers, beispielsweise der Traktionsbatterie, in Fahrzeugquerrichtung.

Mit der Erfindung wird eine erhöhte Resttragfähigkeiten des Schmalgangstaplers erzielt, was es Anwendern ermöglicht, mit dem erfindungsgemäßen Schmalgangstapler schwere Lasten in höheren Hubhöhen seitlich in Regalfächer eines Regals ein- und auszulagern.

Mit dem in Fahrzeugquerrichtung verstellbaren Gegengewicht, das gegenläufig zur Ausschubbewegung der auf dem Lastaufnahmemittel angeordneten Last in Fahrzeugquerrichtung verstellt wird, wird die von dem Gegengewicht gebildete Masse in der Funktion als restragfähigkeitserhöhendes Gegengewicht gezielter und wirkungsvoller eingesetzt, als ein fest im Schmalgangstapler verbautes Gegengewicht. Dadurch kann die Masse des Gegengewichts geringer ausfallen im Vergleich zu einem fest verbauten Gegengewicht, wodurch das Gegengewicht zu geringeren Einschränkungen und Belastungen des Schmalgangstaplers beispielswiese hinsichtlich Beschleunigungen, Raddrücken und Energieverbrauch führt.

Weitere Vorteile und Einzelheiten der Erfindung werden anhand des in den schematischen Figuren dargestellten Ausführungsbeispiels näher erläutert. Hierbei zeigen
- Figur 1: einen erfindungsgemäßen Schmalgangstapler in einer Seitenansicht,
- Figur 2: den Schmalgangstapler der Figur 1 mit angehobenem Lastaufnahmemittel und eingeschobenem Lastaufnahmemittel und
- Figur 3: einen Ausschnitt der Figur 2 mit angehobenem Lastaufnahmemittel und in Fahrzeugquerrichtung seitlich ausgeschobenem Lastaufnahmemittel.

In den Figuren ist ein erfindungsgemäßer Schmalgangstapler 1 dargestellt, der beispielsweise als Hochregalstapler ausgebildet ist.

Der Schmalgangstapler 1 weist einen Fahrzeugkörper 2 mit einem Fahrzeugrahmen auf, in dem ein Batteriefach 3 zur Aufnahme einer Traktionsbatterie 4 eines batterieelektrischen Antriebssystems des Schmalgangstaplers 1 ausgebildet ist.

Der Schmalgangstapler 1 weist ein an dem Fahrzeugkörper 2 angeordnetes und von einem Hubgerüst 5 gebildetes Hubwerk auf, an dem im dargestellten Ausführungsbeispiel ein als Fahrkorb bzw. Fahrerkabine ausgebildeter Fahrerstand 6, der einen Fahrerarbeitsplatz F für eine Bedienperson bildet, mittels eines nicht näher dargestellten Hubantriebs auf- und abbewegbar angeordnet ist. An dem anhebbaren und absenkbaren Fahrerstand 6 ist bei dem dargestellten Schmalgangstapler 1 ein Lastaufnahmemittel 7 zum Bedienen von seitlich des Schmalgangstaplers 1 befindlichen Regalen angeordnet.

Das Lastaufnahmemittel 7 ist im dargestellten Ausführungsbeispiel als Schwenkschubgabel 8 ausgebildet.

Die Schwenkschubgabel 8 umfasst - wie in den Figuren 2 und 3 näher ersichtlich ist - einen Schubschlitten 10, der in Fahrzeugquerrichtung Q an dem Fahrerstand 6 und somit an dem Hubgerüst 5 bewegbar angeordnet ist. An der Vorderseite des Fahrerstandes 6 ist hierzu ein Träger 11 angeordnet, an dem der Schubschlitten 10 mittels einer Seitenschubvorrichtung 12 in Fahrzeugquerrichtung Q in horizontaler Richtung verschiebbar angeordnet ist.

Bei dem als Schwenkschubgabel 8 ausgebildete Lastaufnahmemittel 7 ist an dem in Fahrzeugquerrichtung Q verschiebbaren Schubschlitten 10 mittels einer Drehführung 13 und eines nicht näher dargestellten Drehantriebs ein Zusatzhubmast 15 um eine vertikale Achse V relativ zu dem Schubschlitten 10 verschwenkbar. An dem Zusatzhubmast 15 ist eine Lastgabel 16 mit zwei Gabelzinken anhebbar und absenkbar angeordnet.

Mit der Schwenkschubgabel 8 kann als Bewegung des Lastaufnahmemittels 7 eine horizontale Ausschubbewegung in Fahrzeugquerrichtung Q (Seitenschubfunktion) und eine Schwenkbewegung um die vertikale Achse V erzeugt werden, so dass mit der Schwenkschubgabel 8 Regalfächer an beiden Seiten des Schmalgangstaplers 1 bedient werden können.

Der Schmalgangstapler 1 weist im dargestellten Ausführungsbeispiel ein Drei-Rad-Fahrwerk auf und stützt sich mittels zwei nicht-gelenkten und nicht angetriebenen Lasträdern 20a, 20b, die in Fahrzeugquerrichtung Q voneinander beabstandet angeordnet sind und die an einem lastteilseitigen Ende des Fahrzeugkörpers 2 angeordnet sind, und einem lenkbaren Antriebsrad 21, das an einem antriebsteilseitigen Ende des Fahrzeugkörpers 2 in Fahrzeugquerrichtung Q mittig und von den Lasträdern 20a, 20b in Fahrzeuglängsrichtung L beabstandet angeordnet ist, auf einer Fahrbahn FB ab. Das Lastrad 20a ist im Bereich einer rechten Fahrzeugseite und das Lastrad 20b ist im Bereich einer linken Fahrzeugseite des Schmalgangstaplers 1 angeordnet.

Das Batteriefach 3 mit der darin angeordneten Traktionsbatterie 4 ist in Fahrzeuglängsrichtung L zwischen den beiden Lasträdern 20a, 20b und dem Antriebsrad 21 angeordnet.

Im antriebsteilseitigen Ende des Fahrzeugkörpers 2 ist weiterhin ein nicht näher dargestelltes elektrisches Antriebssystem angeordnet, das den elektrischen Fahrmotor und einen Lenkantrieb, beispielsweise einen elektrischen Lenkmotor, für das lenkbare Antriebsrad 21 sowie ein elektrisch betriebenes Hydraulikpumpenaggregat umfasst, das zur Versorgung der Arbeitshydraulik vorgesehen ist, die von dem Hubantrieb des Hubgerüst 5 sowie einem Hubantrieb des Zusatzhubmastes 15 sowie den Antrieben (Scheitenschubvorrichtung, Drehantrieb) für die Schwenkschubgabel 8 gebildet sind.

In dem Fahrerstand 6 sind die für die Bedienung des Schmalgangstaplers 1 erforderlichen Steuer- und Bedienelemente angeordnet, beispielsweise in Form einer als Bedienpult B ausgebildeten Bedieneinrichtung. Das Bedienpult B ist zur Steuerung des Fahrantriebs und der Lasthandhabungsfunktionen, zu denen die die Seitenschubfunktion für die Ausschubbewegung des Lastaufnahmemittels 7 in Fahrzeugquerrichtung Q gehört, des Schmalgangstaplers 1 mit entsprechenden Bedienelementen, beispielsweise eines Joysticks, sowie einem Lenkbetätigungselement zur Steuerung einer Lenkung versehen.

Das Hubgerüst 5 des erfindungsgemäßen Schmalgangstaplers 1 ist als mehrschüssiges Hubgerüst ausgebildet. Im dargestellten Ausführungsbeispiel und gemäß der Figur 2 ist das Hubgerüst 5 als sogenanntes Triplex-Hubgerüst ausgeführt mit einem an dem Fahrzeugkörper 2 angeordneten Standmast 5a, einem in dem Standmast 5a nach oben ausfahrbaren ersten Ausfahrmast 5b und einem in ersten Ausfahrmast 5b nach oben ausfahrbaren zweiten Ausfahrmast 5c, in dem der Fahrerstand 6 nach oben ausfahrbar angeordnet ist.

In der Figur 2 ist der Schmalgangstapler 1 mit vollständig nach oben ausgezogenem Hubgerüst 5 und vollständig angehobenem Fahrerstand 6 dargestellt. In der Figur 2 ist die Seitenschubvorrichtung 12 derart betätigt, dass der Schubschlitten 10 und somit das Lastaufnahmemittel 7 in Fahrzeugquerrichtung Q seitlich eingezogen ist.

Zum Einstapeln bzw. Ausstapeln einer auf dem Lastaufnahmemittel 7 befindlichen Last in ein nicht näher dargestelltes Regal wird das Lastaufnahmemittel 7 mittels der Seitenschubvorrichtung 12 in horizontaler Fahrzeugquerrichtung Q ausgeschoben. In der Figur 3 ist die Seitenschubvorrichtung 12 in einer Position dargestellt, in der der Schubschlitten 10 somit das Lastaufnahmemittel 7 in Fahrzeugquerrichtung Q seitlich ausgeschoben ist und sich das Lastaufnahmemittel 7 mit der darauf befindlichen Last 25 in einer in das nicht näher dargestellte Regal seitlich ausgeschobenen Position für das Einlagern oder Auslagern der Last 25 befindet.

Bei dem Schmalgangstapler 1 ist im Fahrzeugkörper 2 ein in Fahrzeugquerrichtung Q verstellbar angeordnetes Gegengewicht 26 angeordnet.

Im dargestellten Ausführungsbeispiel ist das in Fahrzeugquerrichtung Q verstellbar angeordnete Gegengewicht 26 von der im Batteriefach 3 angeordneten Traktionsbatterie 4 gebildet.

Das von der Traktionsbatterie 4 gebildete Gegengewicht 26 ist mittels eines Stellantriebs 30 in Fahrzeugquerrichtung Q verstellbar. Der Stellantrieb 30 steht zur Ansteuerung mit einer elektronischen Steuereinrichtung 31 in Verbindung.

Die Traktionsbatterie 4 kann auf einer im Batteriefach 3 angeordneten Rollenbahn 33 aufstehen, um eine leichte Verstellbarkeit in Fahrzeugquerrichtung Q mittels des Stellantriebs 30 zu erzielen.

Die elektronische Steuereinrichtung 31 ist ausgebildet, bei einer Ausschubbewegung des Lastaufnahmemittels 7 in Fahrzeugquerrichtung Q in eine erste Richtung das Gegengewicht 26 gegenläufig in Fahrzeugquerrichtung Q in eine zweite Richtung zu verstellen. Die elektronische Steuereinrichtung 31 kann zur Erfassung der Ausschubbewegung des Lastaufnahmemittels 7 und deren Richtung mit dem die Seitenschubfunktion des Lastaufnahmemittels 7 steuernden Bedienelement am Bedienpult B in Verbindung stehen. Bevorzugt steuert die elektronische Steuereinrichtung 31 die Seitenschubfunktion und somit die Ausschubbewegung des Lastaufnahmemittels 7 an.

Erfolgt durch entsprechende Betätigung des Bedienelements am Bedienpult B eine Ausschubbewegung des Lastaufnahmemittels 7 in Fahrzeugquerrichtung Q nach links, wird das Gegengewicht 26 gegenläufig in Fahrzeugquerrichtung Q nach rechts verschoben. Erfolgt durch entsprechende Betätigung des Bedienelements am Bedienpult B eine Ausschubbewegung des Lastaufnahmemittels 7 in Fahrzeugquerrichtung Q nach rechts, wird das Gegengewicht 26 gegenläufig in Fahrzeugquerrichtung Q nach links verschoben.

Die elektronische Steuereinrichtung 31 kann zusätzlich mit einem Hubhöhensensor 35 in Verbindung stehen, der ausgebildet ist, die Hubhöhe des Lastaufnahmemittels 7 zu erfassen. Die elektronische Steuereinrichtung 31 ist bevorzugt derart ausgebildet, dass nur oberhalb einer Grenzhubhöhe des Lastaufnahmemittels 7, die beispielsweise in der elektronischen Steuereinrichtung 31 abgespeichert sein kann, bei einer Ausschubbewegung des Lastaufnahmemittels 7 in Fahrzeugquerrichtung Q in eine erste Richtung das Gegengewicht 26 gegenläufig in Fahrzeugquerrichtung Q in eine zweite Richtung zu verstellen.

Die elektronische Steuereinrichtung 31 kann zusätzlich mit einem Lastsensor 36 in Verbindung stehen, der ausgebildet ist, das Lastgewicht der auf dem Lastaufnahmemittel 7 befindlichen Last 25 zu erfassen. Die elektronische Steuereinrichtung 31 ist bevorzugt ausgebildet, dass nur oberhalb einer Grenzlastgewichts der auf dem Lastaufnahmemittel 7 angeordneten Last 25, das beispielsweise in der elektronischen Steuereinrichtung 31 abgespeichert sein kann, bei einer Ausschubbewegung des Lastaufnahmemittels 7 in Fahrzeugquerrichtung Q in eine erste Richtung das Gegengewicht 26 gegenläufig in Fahrzeugquerrichtung Q in eine zweite Richtung zu verstellen.

## Patentansprüche

1. Schmalgangstapler (1) mit einem Fahrzeugkörper (2) und einem am Fahrzeugkörper (2) angeordneten Hubgerüst (5), an dem ein Lastaufnahmemittel (7) anhebbar und absenkbar angeordnet ist, wobei das Lastaufnahmemittel (7) zum Bedienen von seitlich des Schmalgangstaplers (1) befindlichen Regalen ausgebildet ist und als in Fahrzeugquerrichtung (Q) verfahrbare Schwenkschubgabel (8) oder als in Fahrzugquerrichtung (Q) aus- und einfahrbare Teleskopschubgabel ausgebildet ist, **dadurch gekennzeichnet, dass** im Fahrzeugkörper (2) ein in Fahrzeugquerrichtung (Q) verstellbar angeordnetes Gegengewicht (26) angeordnet ist.

2. Schmalgangstapler (1) nach Anspruch 1, **dadurch gekennzeichnet, dass** das Gegengewicht (26) mittels eines Stellantriebs (30) in Fahrzeugquerrichtung (Q) verstellbar ist, wobei der Stellantrieb (30) mittels einer elektronischen Steuereinrichtung (31) angesteuert ist.

3. Schmalgangstapler (1) nach Anspruch 2, **dadurch gekennzeichnet, dass** die elektronische Steuereinrichtung (31) ausgebildet ist, bei einer Ausschubbewegung des Lastaufnahmemittels (7) in Fahrzeugquerrichtung (Q) in eine erste Richtung das Gegengewicht (26) gegenläufig in Fahrzeugquerrichtung (Q) in eine zweite Richtung zu verstellen.

4. Schmalgangstapler (1) nach Anspruch 3, **dadurch gekennzeichnet, dass** die elektronische Steuereinrichtung (31) mit einem Hubhöhensensor (35) in Verbindung steht, der ausgebildet ist, die Hubhöhe des Lastaufnahmemittels (7) zu erfassen, wobei die elektronische Steuereinrichtung (31) ausgebildet ist, nur oberhalb einer Grenzhubhöhe des Lastaufnahmemittels (7) bei einer Ausschubbewegung des Lastaufnahmemittels (7) in Fahrzeugquerrichtung (Q) in eine erste Richtung das Gegengewicht (26) gegenläufig in Fahrzeugquerrichtung (Q) in eine zweite Richtung zu verstellen.

5. Schmalgangstapler (1) nach Anspruch 3 oder 4, **dadurch gekennzeichnet, dass** die elektronische Steuereinrichtung (31) mit einem Lastsensor (36) in Verbindung steht, der ausgebildet ist, das Lastgewicht einer auf dem Lastaufnahmemittel (7) befindlichen Last (25) zu erfassen, wobei die elektronische Steuereinrichtung (31) ausgebildet ist, nur oberhalb eines Grenzlastgewichts der auf dem Lastaufnahmemittel (7) angeordneten Last (25) bei einer Ausschubbewegung des Lastaufnahmemittels (7) in Fahrzeugquerrichtung (Q) in eine erste Richtung das Gegengewicht (26) gegenläufig in Fahrzeugquerrichtung (Q) in eine zweite Richtung zu verstellen.

6. Schmalgangstapler (1) nach einem der Ansprüche 3 bis 5, **dadurch gekennzeichnet, dass** der Schmalgangstapler (1) ein in Fahrzeugquerrichtung (Q) mittig angeordnetes lenkbares Antriebsrad (21) und zwei in Fahrzeugquerrichtung (Q) voneinander beabstandet angeordnete Lasträder (20a, 20b) aufweist, wobei die Lasträder (20a, 20b) in Fahrzeuglängsrichtung (L) von dem Antriebsrad (21) beabstandet angeordnet sind, wobei das Gegengewicht (26) in Fahrzeuglängsrichtung (L) zwischen dem Antriebsrad (21) und den Lasträdern (20a, 20b) angeordnet ist.

7. Schmalgangstapler (1) nach einem der Ansprüche 1 bis 6, **dadurch gekennzeichnet, dass** der Schmalgangstapler (1) ein im Fahrzeugkörper (2) angeordnetes Batteriefach (3) aufweist, in dem eine Traktionsbatterie (4) angeordnet ist.

8. Schmalgangstapler (1) nach einem der Ansprüche 1 bis 7, **dadurch gekennzeichnet, dass** das Gegengewicht (26) von mindestens einem Gewichtskörper, insbesondere einer Gewichtsplatte, gebildet ist.

9. Schmalgangstapler (1) nach Anspruch 7 oder 8, **dadurch gekennzeichnet, dass** das Gegengewicht (26) in vertikaler Richtung im Fahrzeugkörper (2) unterhalb des Batteriefachs (3) angeordnet ist.

10. Schmalgangstapler (1) nach Anspruch 7, **dadurch gekennzeichnet, dass** das Gegengewicht (26) von der im Batteriefach (3) angeordneten Traktionsbatterie (4) gebildet ist.
